# EUROPÄISCHE PATENTSCHRIFT

(11) **EP 1 848 921 B1**
(45) Veröffentlichungstag und Bekanntmachung des Hinweises auf die Patenterteilung: **14.07.2010**
(21) Anmeldenummer: 06707022.7
(22) Anmeldetag: 16.02.2006
(51) Int. Cl.: F21V 14/00, F21V 17/04, F21V 7/00, F21Y 103/00

(54) **LEUCHTE MIT LÄNGLICHER LICHTQUELLE UND LICHTBEEINFLUSSUNGSELEMENT**
LIGHT COMPRISING AN ELONGATE LIGHT SOURCE AND A LIGHT-INFLUENCING ELEMENT
LAMPE COMPORTANT DES SOURCES LUMINEUSES ALLONGEES ET UN ELEMENT DE COMMANDE DE LA LUMIERE

(30) Priorität: 17.02.2005 DE 102005007347
(43) Veröffentlichungstag der Anmeldung: 31.10.2007
(73) Patentinhaber: Zumtobel Lighting GmbH, 6850 Dornbirn (AT)
(72) Erfinder: MÜNDLE, Anton, A-6822 Satteins (AT); LADSTÄTTER, Gerald, A-6833 Klaus (AT)
(74) Vertreter: Thun, Clemens
(86) Internationale Anmeldenummer: PCT/EP2006/001424
(87) Internationale Veröffentlichungsnummer: WO 2006/087198

(56) Entgegenhaltungen:
- DE-A1- 19 954 134
- DE-U1- 7 727 830
- US-A- 4 991 070
- US-B1- 6 543 912

## Beschreibung

Die vorliegende Erfindung betrifft eine Leuchte gemäß dem Oberbegriff des Anspruchs 1, welche Mittel zum Halten und zum elektrischen Anschließen zumindest einer länglichen Lichtquelle sowie ein nächst der Lichtquelle angeordnetes Lichtbeeinflussungselement aufweist. Insbesondere betrifft die vorliegende Erfindung eine Leuchte, bei welcher eine Rasteranordnung bestehend aus mehreren sogenannten Zellenraster-Elementen in der Nähe einer Lichtquelle angeordnet ist, welche dazu dient, das von der Lichtquelle abgegebene Licht in mehrere Lichtbündel zu fassen.

Eine Leuchte mit den angesprochenen Zellenraster-Elementen ist beispielsweise aus der DE 101 51 958 A1 der Anmelderin bekannt. Die - in Lichtabstrahlrichtung gesehen - vor der Lichtquelle angeordneten Zellenraster-Elemente bestehen aus einem die Lichtquelle zumindest teilweise umgreifenden Rückreflektorteil, welches mehrere Durchtrittsöffnung aufweist, an welche sich kleinere topfartige Reflektoren anschließen. Durch die Verwendung derartiger Zellenraster-Elemente wird das von der Lichtquelle abgegebene Licht einzeln über die Topfreflektoren abgestrahlt, so dass insgesamt gesehen der Eindruck entsteht, als wäre eine Vielzahl von kleinen Strahlern oder Spots nebeneinander angeordnet. Der Aufwand zum Erzielen dieses optisch ansprechenden Effekts ist deutlich geringer als die tatsächliche verwendung einer Vielzahl von einzelnen Strahlern.

Es sind ferner Leuchten der Firma NORKA bekannt, bei welchen eine längliche Lichtquelle von einer transparenten, im Querschnitt ovalen Lampenabdeckung umgeben ist. Die Abdeckung ist an ihren Stirnenden drehbar gelagert, so dass durch ein Verschwenken der Abdeckung die Lichtabstrahlcharakteristik der Leuchten zu einem gewissen Grad beeinflußt werden kann. Eine entsprechende Leuchte ist beispielsweise in der DE 199 11 347 A1 gezeigt.

Aus der DE 77 27 830 U1 ist eine Beleuchtungsvorrichtung mit einer Lichtquelle bekannt, bei der ein Reflektor in mehrere Teilreflektoren aufgeteilt ist, die direkt die Lichtquelle umgebend schwenkbar angeordnet sind, wodurch die Strahlung der Lichtquelle gleichzeitig in unterschiedliche Richtungen lenkbar ist. Der vorliegenden Erfindung liegt die Aufgabe zugrunde, ausgehend von den bekannten Leuchten zusätzliche Maßnahmen anzugeben, durch welche die lichttechnischen Eigenschaften der Leuchten sowie ihre Einsatzmöglichkeiten weiter verbessert werden.

Die Aufgabe wird durch eine Leuchte mit den Merkmalen des unabhängigen Anspruchs 1 gelöst. Vorteilhafte Weiterbildungen der Erfindung sind Gegenstand der Unteransprüche.

Der Hauptgedanke der vorliegenden Erfindung besteht darin, die Zellenraster-Elemente derart in bzw. an der Leuchte anzuordnen, dass sie um eine parallel zur Längsachse der Lichtquelle verlaufende Achse unabhängig voneinander schwenk- bzw. drehbar sind. Hierdurch wird der Eindruck, die Lampe würde mehrere einzelne Spots aufweisen, weiter verstärkt, da ein typisches Merkmal einzelner Strahler oder Spots darin besteht, dass diese verstellbar bzw. dreh- oder schwenkbar sind. Durch die erfindungsgemäße Maßnahme wird die Möglichkeit des Verschwenkens nunmehr also auch bei einer Leuchte geschaffen, deren Lichtquelle beispielsweise durch eine längliche Leuchtstoffröhre gebildet wird.

Der vorliegende Erfindungsgedanke ist allerdings nicht auf das Verschwenken von Zellenraster-Elementen beschränkt, sondern kann allgemein auf sogenannte Lichtbeeinflussungselemente angewendet werden, mit deren Hilfe das von einer Lichtquelle abgegebene Licht in irgendeiner Art und Weise beeinflußt werden soll. Denkbar wäre es beispielsweise auch, geeignete Farbfilter, Lochgitter oder andere lichttechnische Bausteine drehbar um eine Lichtquelle anzuordnen, um die Lichtabstrahlcharakteristik der gesamten Leuchte in gewünschter Weise beeinflussen zu können.

Erfindungsgemäß wird dementsprechend eine Leuchte mit Mitteln zum Halten und zum elektrischen Anschließen zumindest einer länglichen Lichtquelle sowie mit einem nächst der Lichtquelle angeordneten und aus mehreren Einzel-Elementen gebildeten Lichtbeeinflussungselement vorgeschlagen, wobei die das Lichtbeeinflussungselement bildenden Einzel-Elemente unabhängig voneinander um eine im wesentlichen parallel zur Längsachse der Lichtquelle verlaufende Achse auf einem zylinderartigen, die Lichtquelle mit Abstand umgebenden Lagerteil schwenk- bzw. drehbar angeordnet sind, welches lichtdurchlässig ist.

Hierbei ist vorzugsweise ein Lagerteil zum Halten des Lichtbeeinflussungselements vorgesehen, auf welches das Lichtbeeinflussungselement bzw. die Einzel-Elemente beispielsweise aufgeschoben oder aufgeschnappt werden können. Es besteht nunmehr auch die Möglichkeit, das Lagerteil selbst drehbar anzuordnen, was zur Folge hat, dass das - beispielsweise aus einzelnen Zellenraster-Elementen - bestehende Lichtbeeinflussungselement insgesamt verschwenkt bzw. verdreht werden kann. Ergänzend hierzu ist allerdings auch vorgesehen, die das Lichtbeeinflussungselement bildenden Einzel-Elemente selbst drehbar auf dem Lagerteil zu lagern. Hierzu ist das Lagerteil zylinderartig ausgestaltet, so dass ein einfaches Verschwenken der einzelnen Elemente unabhängig voneinander durchgeführt werden kann.

Das Lagerteil wird durch ein lichtdurchlässiges, vorzugsweise transparentes Element gebildet. Hierbei kann es sich beispielsweise um ein sogenanntes Schutzrohr für Leuchten höherer Schutzklasse handeln, da dieses die genannten Anforderungen sehr gut erfüllt. Ein derartiges Rohr ist beispielsweise aus der EP 0 400 318 B1 der Anmelderin bekannt. Derartige Schutzrohre sind in größerer Zahl verfügbar und kostengünstig herzustellen.

Auf dieses zylinderförmig oder zylinderartig ausgestaltete Schutzrohr können dann die einzelnen Elemente des Lichtbeeinflussungselements aufgeklipst werden, beispielsweise in Form von größeren Zellenraster-Modulen oder als Einzelzellen. Die Klipsverbindung erlaubt es, das Lichtbeeinflussungselement bzw. dessen Teile frei um beispielsweise 180° zu drehen. Da das Schutzrohr über seinen gesamten Umfang lichtdurchlässig ist, kann das von der Lichtquelle abgegebene Licht in jeder Position des Lichtbeeinflussungselements über das Schutzrohr in dieses eintreten. Das als Lagerteil genutzte Schutzrohr kann beispielsweise von einem Geräteträger oder einem Ausleger gehalten werden und kann - wie bereits erwähnt - an diesem auch drehbar angeordnet sein.

Eine weitere vorteilhafte Weiterbildung der Erfindung besteht darin, dass zwischen dem Lichtbeeinflussungselement und dem Trägerelement eine Art Rastverbindung vorgesehen ist, welche es erlaubt, eine Verdrehung lediglich in bestimmten Winkelbereichen bzw. in bestimmten Schritten zuzulassen. Hierdurch besteht die Möglichkeit, das Verschwenken bzw. Verdrehen des Lichtbeeinflussungselements bzw. der einzelnen Elemente reproduzierbar zu gestalten. Dabei kann zusätzlich eine Skalierung vorgesehen sein, über welche das Verschwenken der einzelnen Elemente auf einen gewünschten Wert in einfacher Weise durchgeführt werden kann.

Insgesamt gesehen wird durch die vorliegende Erfindung also die Möglichkeit geschaffen, Lichtbeeinflussungselemente im Hinblick auf eine längliche Lichtquelle in beliebiger Weise zu orientieren. Werden als Lichtbeeinflussungselemente Zellenraster mit einzelnen Reflektoren verwendet, so können Effekte im Hinblick auf die Veränderbarkeit der Lichtabstrahlcharakteristik der Leuchte erzielt werden, die bislang lediglich bei der Verwendung einer Vielzahl von einzelnen Spots bestanden.

Nachfolgend soll die Erfindung anhand der beiliegenden Zeichnung näher erläutert werden. Es zeigen:
- Fig. 1: ein Ausführungsbeispiel einer erfindungsgemäßen Leuchte in perspektivischer Ansicht;
- Fig. 2: eine weitere Ansicht der erfindungsgemäßen Leuchte von Fig. 1;
- Fig. 3: eine Stirnansicht der erfindungsgemäßen Leuchte;
- Fig. 4: die Anordnung eines einzelnen Zellenraster-Elements auf einem Lagerteil in perspektivischer Ansicht;
- Fig. 5: eine seitliche Schnittdarstellung des Stirnbereichs der Leuchte;
- Fig. 6: einen Teilschnitt des Stirnbereichs der Leuchte in Ansicht von oben;
- Fig. 7: die Anordnung eines Zellenraster-Elements auf einem Lagerteil gemäß einer ersten Variante;
- Fig. 8: eine weitere Variante zur erfindungsgemäßen Halterung eines Zellenraster-Elements auf einem Lagerteil und
- Fig. 8a: ein Detail des in Fig. 8 dargestellten Ausführungsbeispiels.

Das in den Fig. 1 bis 3 dargestellte Ausführungsbeispiel einer erfindungsgemäßen Leuchte 1 weist zwei längliche Lichtquellen 2 in Form von Leuchtstoffröhren auf, die parallel zueinander angeordnet und an ihren Stirnseiten jeweils in - in den Figuren 5 und 6 dargestellten - Fassungen gehalten sind, die an zwei Stirnteilen 3 der Leuchte 1 angeordnet sind. Zwischen den beiden Lichtquellen 2 und parallel zu diesen erstreckt sich im vorliegenden Ausführungsbeispiel noch ein Mittelträger 4, der einen quadratischen Querschnitt aufweist und beispielsweise zur Anordnung von Betriebsgeräten für die beiden Leuchtstofflampen 2 genutzt werden kann. Beispielsweise könnten elektronische Vorschaltgeräte zum Ansteuern der Leuchtstofflampen 2 innerhalb dieses Trägers 4 angeordnet werden.

Das von den beiden Leuchtstofflampen 2 abgegebene Licht wird über eine allgemein mit dem Bezugszeichen 10 versehene Rasteranordnung abgestrahlt. Im vorliegenden Fall wird diese Rasteranordnung 10 durch mehrere Zellenraster-Elemente 15 gebildet, deren Ausgestaltung Fig. 4 entnommen werden kann. Entsprechend dieser Darstellung besteht ein einzelnes Rasterelement 15 zunächst aus einem topfartigen Reflektor 16, der sich an einen im Querschnitt etwa halbkreisförmig ausgestalteten Rückreflektor 17 anschließt, welcher die Lampe 2 zumindest teilweise umgibt. Der Rückreflektor 17 weist eine - in Fig. 5 dargestellte - Durchtrittsöffnung 17a auf, an welche sich der Topfreflektor 16 anschließt, der wiederum an seiner Unterseite eine etwa kreisförmige Lichtaustrittsöffnung 18 bildet. Zellenraster-Elemente dieser Art sind beispielsweise aus der bereits zuvor erwähnten DE 101 51 958 A1 der Anmelderin bekannt. Die Besonderheit dieser Elemente besteht darin, dass sie das Licht einer einzelnen Lichtquelle in Form von mehreren Strahlenbündeln abgeben, so dass der Eindruck entsteht, als wären eine Vielzahl von Lichtspots nebeneinander angeordnet.

Wie beispielsweise der Darstellung in Fig. 1 entnommen werden kann, sind bei der dargestellten Leuchte 1 je Leuchtstofflampe 2 jeweils zehn Zellenraster-Elemente 15 vorgesehen, die jeweils einen einzigen Topfreflektor 16 aufweisen. Diese Zellenraster-Elemente 15 sind zumindest teilweise beabstandet voneinander angeordnet, wobei der Zwischenraum zwischen zwei Elementen in diesem Fall dann durch ein röhrenförmiges oder im Querschnitt zumindest halbkreisförmiges Abdeckteil 11 überbrückt wird, welches lichtundurchlässig ist. Hierdurch ist sichergestellt, dass lediglich über die Topfreflektoren 16 der Zellenraster-Elemente 15 Licht zur Unterseite hin abgegeben wird. Alternativ zu den dargestellten Zellenraster-Elementen 15 mit einzelnen Reflektoren könnten auch - wie aus der DE 101 51 958 A1 bekannt - Module mit mehreren nebeneinander angeordneten Topfreflektoren verwendet werden.

Eine Besonderheit der erfindungsgemäßen Leuchte 1 besteht darin, dass - wie in den Fig. 2 und 3 dargestellt - die einzelnen Zellenraster-Elemente 15 nicht in einer bestimmten Ausrichtung an der Leuchte 1 fixiert sind, sondern statt dessen in einem bestimmten Winkelbereich verschwenkt bzw. gedreht werden können. Insbesondere besteht die Möglichkeit, die Zellenraster-Elemente 15 um eine parallel zu den Lampen 2 liegende Achse zu verschwenken, so dass die einzelnen Elemente 15 unabhängig voneinander in gewünschter Weise ausgerichtet werden können. Vorzugsweise fällt diese Schwenk- oder Drehachse in etwa mit der Längsachse der entsprechenden Lichtquelle 2 zusammen. Diese Möglichkeit des Verschwenkens bestand bislang lediglich bei der Verwendung von einzelnen Lichtspots.

Das erfindungsgemäße Verschwenken der Zellenraster-Elemente 15 wird durch eine besondere Lagerung dieser an der Leuchte 1 ermöglicht, welche nunmehr anhand der Fig. 4, 5 und 7 näher erläutert werden soll.

Die besondere Art der Lagerung der Zellenraster-Elemente 15 besteht darin, dass diese auf einem gesonderten Lagerteil 5 gehalten sind, welches die Lichtquelle 2 mit Abstand umgibt und für die abgegebenen Lichtstrahlen durchlässig ist. Bei diesem Lagerteil 5 kann es sich beispielsweise um ein transparentes Schutzrohr aus Kunststoff handeln, wie es bislang lediglich zur Verwendung bei Leuchten höherer Schutzart vorgesehen war. Entsprechend der Darstellung in Fig. 5 ist das Schutzrohr 5 in den Stirnteilen 3 der Leuchte 1 gehalten, wobei über eine spezielle Manschette 5a die Drehung der Lampe und somit die Montage bzw. Demontage derselben ermöglicht wird.

Wie insbesondere der Schnittdarstellung in Fig. 7 entnommen werden kann, wird nun ein Zellenraster-Element 15 mit dem halbkreis- oder teilzylinderartigen Rückreflektor 17 auf das Trägerteil 5 aufgeschnappt und kann dann entsprechend der Darstellung in beliebiger Weise um die Längsachse der Lampe 2 verschwenkt werden. Der Rückreflektor 17 dient in diesem Fall also auch als Halteteil für das Zellenraster-Element 15. Da das Schutzrohr 5 eine zylinderförmige Außenseite aufweist, ist sichergestellt, dass in jeder Stellung des Zellenraster-Elements 15 Licht durch die Durchtrittsöffnung 17a des Rückreflektors 17 fällt und über den Topfreflektor 16 abgegeben werden kann. Obwohl keine Spotlampe verwendet wird, kann hierdurch sichergestellt werden, dass über das Zellenraster-Element 15 tatsächlich ein fokussiertes Licht in die gewünschte Richtung abgestrahlt wird.

Wie der Darstellung in den Fig. 4 und 7 ferner entnommen werden kann, besteht eine Besonderheit des Rückreflektors 17 des dargestellten Zellenraster-Elementes 15 darin, dass der Rückreflektor 17 an seiner Oberseite eine Öffnung aufweist, also keinen geschlossenen Hohlzylinder darstellt. Da der Rückreflektor 17 zumindest zu einem gewissen Grad flexibel ist, wird hierdurch erreicht, dass das Zellenraster-Element 15 in einfacher Weise auf das Schutzrohr 5 seitlich aufgeschnappt werden kann. Hierdurch wird also eine besonders einfache Montage der Zellenraster-Elemente 15 ermöglicht.

Eine alternative Ausführungsform hierzu würde darin bestehen, dass der Rückreflektor 17 bzw. das entsprechend genutzte Halteteil vollständig geschlossen ist, also ebenso wie das Schutzrohr 5 im Querschnitt gesehen hohlzylinderförmig ausgestaltet ist. In diesem Fall wäre ein einfaches seitliches Aufschnappen auf das Schutzrohr 5 nicht mehr möglich. Stattdessen müssten die einzelnen Zellenraster-Elemente 15 von der Stirnseite her auf das Schutzrohr 5 aufgefädelt werden, bevor dieses dann endgültig an der Leuchte angeordnet wird. Ein Vorteil dieser Lösung würde allerdings darin bestehen, dass keine Lichtabstrahlung mehr in eine zu den Topfreflektoren 16 entgegengesetzte Richtung erfolgt. Dies ist zwar manchmal in solchen Fällen erwünscht, in denen die Topfreflektoren 16 senkrecht nach unten ausgerichtet sind, sobald die Zellenraster-Elemente 15 allerdings verschwenkt sind, sollte in entgegengesetzter Richtung zu den Topfreflektoren 16 kein Licht mehr abgegeben werden.

Das Abstrahlen von Licht in eine zu den Topfreflektoren 16 entgegengesetzte Richtung könnte allerdings auch durch eine alternative Lösung verhindert werden, die in Fig. 7 dargestellt ist. In diesem Ausführungsbeispiel ist der Rückreflektor 17 wie auch in den Fig. 4 und 5 nicht vollständig geschlossen. Stattdessen wird nunmehr der noch offene Teil des Rückreflektors 17 von einem zusätzlichen, im Querschnitt kreisbogenförmig ausgestalteten Kopfreflektor 20 überbrückt, welcher reflektierend oder zumindest lichtundurchlässig ausgestaltet ist. Dieser Kopfreflektor 20 kann nach dem Aufschnappen des Zellenraster-Elements 15 auf das Trägerteil 5 aufgebracht werden und weist hierzu an seinen beiden Enden jeweils zwei Klemmteile 21 auf, mittels denen der Kopfreflektor auf den Rückreflektor 17 aufgeschnappt werden kann. Bei einem Verschwenken des Zellenraster-Elements 15 wird in diesem Fall gleichzeitig auch der Kopfreflektor 20 verdreht.

Bei den Ausführungsformen gemäß den Fig. 4 bis 7 besitzt das Lagerteil 5 eine glatte Außenfläche, so dass die Zellenraster-Elemente 15 stufenlos und in beliebiger Weise verschwenkt werden können. Oftmals ist es allerdings erwünscht, das Verschwenken der Lichtbeeinflussungselemente reproduzierbar zu gestalten, damit eine einheitliche Ausrichtung der einzelnen Elemente erfolgen kann. Diese Möglichkeit wird durch eine Variante im Hinblick auf die Lagerung der Zellenraster-Elemente 15 geschaffen, die in den Fig. 8 und 8a dargestellt ist.

Bei dieser Variante ist die Außenfläche des Lagerteils 5 nicht vollständig glatt, sondern weist stattdessen an einer bestimmten Stelle eine noppenartige Vorwölbung 6 auf. An der Innenseite des Topfreflektors 17 wiederum sind mehrere Vertiefungen 19 oder Kerben angeordnet, in welche die Vorwölbung 6 des Trägerteils 5 eingreifen kann. Durch diese Maßnahme werden in bestimmten Winkelabständen vorgesehene Vorzugspositionen gebildet, in welche das Zellenraster-Element 15 gedreht und mit dem Lagerteil 5 verrastet werden kann. Eine reproduzierbare Einstellung der verschiedenen Elemente wird hierdurch deutlich vereinfacht. In Ergänzung hierzu könnte ferner an dem Zellenraster-Element 15 eine Skala bzw. Skalierung angebracht werden, über welche die aktuelle Winkelposition abgelesen werden kann, so dass eine einheitliche Ausrichtung der Elemente weiter vereinfacht wird. Diese Skalierung könnte selbstverständlich auch in der Variante gemäß Fig. 6 verwendet werden, in der ein stufenloses Verdrehen der Zellenraster-Elemente 15 vorgesehen ist.

Anzumerken ist, dass das bei dem Ausführungsbeispiel gemäß den Fig. 8 und 8a vorgesehene stufenförmige Verdrehen der Zellenraster-Element auch dadurch erzielt werden könnte, dass das Trägerteil 5 nicht vollkommen zylinderförmig, sondern stattdessen beispielsweise nur zylinderartig in Form eines Polygons ausgestaltet ist. Auch in diesem Fall könnte bei einer entsprechenden Ausgestaltung des Rückreflektors 17 bzw. des Halteteils für das Lichtbeeinflussungselement ein schrittweises Verdrehen der Zellenraster-Elemente sichergestellt werden.

Bei den bisher beschrieben Ausführungsbeispielen war vorgesehen, dass die Zellenrasterelemente jeweils einzeln und individuell gegenüber dem transparenten Lagerteil verstellt werden können. Es wäre allerdings auch denkbar, dass ein Verschwenken der gesamten Anordnung vorgesehen ist, wobei hierzu nicht die Zellenraster-Elemente einzeln sondern stattdessen das gesamte Lagerteil um die Längsachse der Lichtquelle verdreht werden kann. Durch diese Maßnahme, die alternativ oder auch ergänzend zu einem individuellen Verschwenken der Zellenraster-Elemente vorgesehen sein kann, könnte in einfacher Weise ein einheitliches Verstellen der verschiedenen Teile des Lichtbeeinflussungselements erzielt werden.

Bei den dargestellten Ausführungsbeispielen war das Lagerteil für die Zellenraster-Elemente immer konzentrisch zur Lichtquelle angeordnet, so dass die Schwenk- bzw. Drehachse mit der Längsachse der Lichtquelle zusammenfiel. Es wäre jedoch auch denkbar, die Lichtquelle eher im unteren Bereich des Schutzrohres anzuordnen und dementsprechend die Schwenkachse gegenüber der Lampenachse etwas zu verschieben. Besonders die Anordnung des Lichtzentrums in der Nähe der Rückreflektoren der Zellenraster-Elemente wäre in diesem Zusammenhang sogar vorteilhaft.

Abschließend ist noch darauf hinzuweisen, dass anstelle der dargestellten Zellenraster-Elemente auch andere Lichtbeeinflussungselemente in erfindungsgemäßer Weise an einer Leuchte schwenk- oder drehbar angeordnet werden könnten. Beispielsweise wäre auch der Einsatz bestimmter Farbfilter oder Lochbleche denkbar. Auch in diesen Fällen bringt die Möglichkeit des Verschwenkens zusätzliche Vorteile mit sich, da die Lichtabgabe der Leuchte in gewünschter Weise beeinflußt werden kann.

## Patentansprüche

1. Leuchte (1) mit Mitteln (3a) zum Halten und zum elektrischen Anschließen zumindest einer länglichen Lichtquelle (2) sowie mit einem nächst der Lichtquelle (2) angeordneten Lichtbeeinflussungselement (10), welches aus mehreren Einzel-Elementen (15) gebildet ist, wobei die Einzel-Elemente (15) unabhängig voneinander um eine im Wesentlichen parallel zur Längsachse der Lichtquelle (2) verlaufende Achse schwenk- bzw. drehbar sind,
**dadurch gekennzeichnet,**
**dass** die das Lichtbeeinflussungselement (10) bildenden Einzel-Elemente (15) schwenk- bzw. drehbar auf einem zylinderartigen, die Lichtquelle (2) mit Abstand umgebenden Lagerteil (5) angeordnet sind, welches lichtdurchlässig ist.

2. Leuchte nach Anspruch 1,
**dadurch gekennzeichnet,**
**dass** die Dreh- bzw. Schwenkachse für die das Lichtbeeinflussungselement (10) bildenden Einzel-Elemente (15) im Wesentlichen mit der Längsachse der Lichtquelle (2) übereinstimmt bzw. geringfügig gegenüber dieser verschoben ist.

3. Leuchte nach Anspruch 1 oder 2,
**dadurch gekennzeichnet,**
**dass** das Lagerteil (5) durch ein transparentes Kunststoffrohr gebildet ist.

4. Leuchte nach einem der Ansprüche 1-3,
**dadurch gekennzeichnet,**
**dass** das Lagerteil (5) im Querschnitt polygonförmig ist.

5. Leuchte nach einem der Ansprüche 1-3,
**dadurch gekennzeichnet,**
**dass** das Lagerteil (5) eine zylinderförmige Außenfläche aufweist.

6. Leuchte nach Anspruch 5,
**dadurch gekennzeichnet,**
**dass** an dem Lagerteil (5) und den das Lichtbeeinflussungselement (10) bildenden Einzel-Elementen (15) zusammenwirkende Rastelemente (6, 19) zum Definieren von Vorzugspositionen für das Lichtbeeinflussungselement (10) angeordnet sind.

7. Leuchte nach einem der Ansprüche 1-6,
**dadurch gekennzeichnet,**
**dass** das Lagerteil (5) drehbar an der Leuchte (1) befestigt ist.

8. Leuchte nach einem der Ansprüche 1-7,
**dadurch gekennzeichnet,**
**dass** das Lichtbeeinflussungselement (10) durch eine Rasteranordnung (10) gebildet ist.

9. Leuchte nach Anspruch 8,
**dadurch gekennzeichnet,**
**dass** die Rasteranordnung (10) mehrere Zellenraster-Elemente (15) mit jeweils einem der Lichtquelle zugewandten Rückreflektor (17) aufweist, welcher eine Durchtrittsöffnung (17a) aufweist, an welche sich ein Topfreflektor (16) anschließt.

10. Leuchte nach Anspruch 9,
**dadurch gekennzeichnet,**
**dass** der Topfreflektor (16) eine kreisförmige Lichtaustrittsöffnung (18) aufweist.

## Claims

1. Luminaire (1) comprising means (3a) for holding and electrically connecting at least one elongate light source (2), and comprising a light-influencing element (10) which is disposed next to the light source (2) and which is constituted by a plurality of individual elements (15), wherein the individual elements (15) are capable of being pivoted or rotated, independently of each other, about an axis running substantially parallel to the longitudinal axis of the light source (2),
**characterized in that**
the individual elements (15) constituting the light-influencing element (10) are pivotally or rotatably disposed on a cylinder-like mounting part (5) that surrounds the light source (2) at a distance and is translucent.

2. Luminaire according to Claim 1,
**characterized in that**
the rotary axis or pivot axis for the individual elements (15) constituting the light-influencing element (10) coincides substantially with the longitudinal axis of the light source (2) or is displaced slightly relative to the latter.

3. Luminaire according to Claim 1 or 2,
**characterized in that**
the mounting part (5) is constituted by a transparent plastics tube.

4. Luminaire according to one of Claims 1-3,
**characterized in that**
the mounting part (5) is polygonal in cross-section.

5. Luminaire according to one of Claims 1-3,
**characterized in that**
the mounting part (5) has a cylindrical outer surface.

6. Luminaire according to Claim 5,
**characterized in that**
cooperating arresting elements (6, 19), for defining preferred positions for the light-influencing element (10), are disposed on the mounting part (5) and on the individual elements (15) constituting the light-influencing element (10).

7. Luminaire according to one of Claims 1-6,
**characterized in that**
the mounting part (5) is rotatably attached to the luminaire (1).

8. Luminaire according to one of Claims 1-7,
**characterized in that**
the light-influencing element (10) is constituted by a matrix arrangement (10).

9. Luminaire according to Claim 8,
**characterized in that**
the matrix arrangement (10) has a plurality of cell-matrix elements (15), each comprising a back reflector (17) which faces towards the light source and which has a through-aperture (17a) adjoined by a pot reflector (16).

10. Luminaire according to Claim 9,
**characterized in that**
the pot reflector (16) has a circular light output aperture (18).

## Revendications

1. Lampe (1) comportant des éléments (3a) de maintien et de connexion électrique d'au moins une source lumineuse oblongue (2) ainsi qu'un élément de commande de la lumière (10) disposé à proximité de la source lumineuse (2), lequel est composé de plusieurs éléments individuels (15), lesdits éléments individuels (15) étant pivotants ou rotatifs indépendamment l'un de l'autre autour d'un axe s'étendant sensiblement parallèlement à l'axe longitudinal de la source lumineuse (2),
**caractérisée**
**en ce que** les éléments individuels (15) composant l'élément de commande de la lumière (10) sont disposés de manière à pouvoir pivoter ou tourner sur une pièce d'appui cylindrique (5), laquelle est translucide.

2. Lampe selon la revendication 1,
**caractérisée**
**en ce que** l'axe de rotation ou de pivotement pour les éléments individuels (15) composant l'élément de commande de la lumière (10) coïncide sensiblement avec l'axe longitudinal de la source lumineuse (2) ou est légèrement décalé par rapport à celui-ci.

3. Lampe selon la revendication 1 ou la revendication 2,
**caractérisée**
**en ce que** la pièce d'appui (5) est formée par un tube transparent en matière plastique.

4. Lampe selon l'une des revendications 1 à 3,
**caractérisée**
**en ce que** la pièce d'appui (5) est de section polygonale.

5. Lampe selon l'une des revendications 1 à 3,
**caractérisée**
**en ce que** la pièce d'appui (5) présente une surface extérieure cylindrique.

6. Lampe selon la revendication 5,
**caractérisée**
**en ce que** des éléments d'enclenchement (6, 19) coopérant ensemble pour la définition de positions préférentielles pour l'élément de commande de la lumière (10) sont disposées contre la pièce d'appui (5) et les éléments individuels (15) composant l'élément de commande de la lumière (10).

7. Lampe selon l'une des revendications 1 à 6,
**caractérisée**
**en ce que** la pièce d'appui (5) est fixée de manière à pouvoir tourner sur la lampe (1).

8. Lampe selon l'une des revendications 1 à 7,
**caractérisée**
**en ce que** l'élément de commande de la lumière (10) est formé par un agencement en trame (10).

9. Lampe selon la revendication 8,
**caractérisée**
**en ce que** l'agencement en trame (10) comprend plusieurs éléments cellulaires de trame (15) ayant chacun un rétro-réflecteur (17) orienté vers la source lumineuse (17), lequel présente une ouverture de traversée (17a) à laquelle est raccordé un réflecteur en godet (16).

10. Lampe selon la revendication 9,
**caractérisée**
**en ce que** le réflecteur en godet (16) présente une ouverture circulaire de sortie lumineuse (18).
